# EUROPÄISCHE PATENTSCHRIFT

(11) **EP 0 666 153 B1**
(45) Veröffentlichungstag und Bekanntmachung des Hinweises auf die Patenterteilung: **14.05.1997**
(21) Anmeldenummer: 94114862.9
(22) Anmeldetag: 20.09.1994
(51) Int. Cl.: B27B 1/00, B27B 31/00, B27B 31/06, B23D 59/00

(54) **Kappsägevorrichtung für Stammholz**
Cross-cut saw for cutting logs
Scie à tronçonner de troncs d'arbre

(30) Priorität: 03.02.1994 DE 9401780 U
(43) Veröffentlichungstag der Anmeldung: 09.08.1995
(73) Patentinhaber: HOLTEC GmbH & Co., D-53940 Hellenthal (DE)
(72) Erfinder: Klement, Peter Dipl.-Ing. FH, D-53940 Hellenthal (DE)
(74) Vertreter: Lins, Edgar, Dipl.-Phys. Dr.jur.

(56) Entgegenhaltungen:
- AT-B- 322 823
- DE-A- 2 535 523
- DE-A- 3 009 663
- DE-U- 8 408 807
- FR-A- 2 078 424
- US-A- 4 907 294

## Beschreibung

Die Erfindung betrifft eine Kappsägevorrichtung für Stammholz mit einem Einlaufförderer mit einer am stromabwärts gelegenen Ende angeordneten Zentriervorrichtung, einem Auslaufförderer mit einer am stromaufwärts gelegenen Ende angeordneten Klemmvorrichtung und wenigstens einer zwischen den Förderern angeordneten, einen Schnitt von oben nach unten ausführenden Kappsäge.

Derartige Kapplinien sind in zahlreichen Ausführungsformen bekannt. Die am Ende des Einlaufförderers angeordnete Zentriervorrichtung dient zugleich als Klemmvorrichtung, wobei durch eine seitliche Klemmung die Zentrierung in der Fördermitte erfolgt. Üblicherweise wird die so gebildete Klemmvorrichtung durch einen in das Stammholz von oben und unten ergreifenden Mechanismus ergänzt, bevor ein Sägeschnitt mit der Kappsäge durchgeführt wird. Auch das zur Kappsäge zeigende Ende des Auslaufförderers ist mit einer Klemmvorrichtung versehen, um auch das nachlaufende Ende des Stammholzes kappen zu können, das durch die Zentrier- und Klemmvorrichtung am Ende des Einlaufförderers nicht mehr gehalten werden kann.

Die Durchführung von Kappsägeschnitten an Stammholz ist zeitkritisch. Es besteht daher ein dringendes Bedürfnis, den für jeden Sägeschnitt benötigten Zeitaufwand zu minimieren.

Aus diesem Grunde ist es bereits bekannt, die Kappsäge mit zwei nebeneinander angeordneten Sägen auszubilden, wovon eine eine Kreissäge und die andere eine schwenkbare Kettensäge ist. Bis zum Durchmesser von ca. 45 cm kann ein schneller Kappschnitt mit der Kreissäge vorgenommen werden. Für größere Durchmesser wird die Schwenksäge aktiviert und für die Durchführung des Kappschnittes benutzt.

Der Erfindung liegt die Aufgabe zugrunde, bekannte Kappsägevorrichtungen der eingangs erwähnten Art hinsichtlich des benötigten Zeitbedarfs bei wenigstens gleich guter Funktion zu verbessern.

Zur Lösung dieser Aufgabe ist eine Kappsägevorrichtung der eingangs erwähnten Art erfindungsgemäß dadurch gekennzeichnet, daß die Zentriervorrichtung des Einlaufförderers aus zwei beiderseits des Einlaufförderers angeordneten, über den Einlaufförderer zueinander jeweils um eine stromaufwärts liegende vertikale Drehachse schwenkbar angeordneten Klappen mit in vertikaler Richtung geraden Kanten besteht und daß in die Klappen eine die Höhe des Stammholzes sensierende Meßanordnung integriert ist, die mit einer Steuerung für die Kappsäge verbunden ist.

Die erfindungsgemäße Zentriervorrichtung mit den stromabwärts gerichteten Klappen ermöglicht eine schnelle und sichere Zentrierung des Stammholzes vor der Kappsäge, wobei das Stammholz in vertikaler Richtung nicht gesondert festgelegt werden muß. Ein geeignetes Widerlager gegen den Schnitt mit der Kappsäge von oben nach unten kann in geeigneter Weise durch eine gegen das Stammholz von unten drückbare Endrolle des Einlaufförderers bewirkt werden. Auf diese Weise läßt sich bereits bei der Zen-trierung des Stammholzes Zeit einsparen. Für die Steuerung des Kappvorganges ist die in die Klappen integrierte Meßanordnung für die Höhe des Stammholzes von großer Bedeutung. Sie ermöglicht eine Mehrzahl von Steueraktionen, die der weiteren Zeiteinsparung bei den Kappvorgängen dienen. Zum einen ist die Meßanordnung geeignet, bei Vorhandensein mehrerer Sägen für den Kappschnitt die geeignete Säge, die den betreffenden Schnitt am schnellsten ausführen kann, auszuwählen.

Zum anderen kann die mit der Meßanordnung verbundene Steuerung in einer bevorzugten Ausführungsform die Kappsäge aus einer Ausgangsstellung in eine von der gemessenen Stammholzhöhe abhängigen Bereitschaftsstellung bewegen, um so Zustellungszeit für die Säge zum Stammholz einzusparen.

Der weiteren Zeiteinsparung dient es ferner, wenn in einer weiter bevorzugten Ausführungsform die Klappen für den Weitertransport des gekappten Stammholzes nur teilweise öffnen, solange ein Stammholzende zwischen den Klappen noch detektierbar ist. Hierdurch wird eine Zeiteinsparung sowohl beim Öffnen als auch beim Wiederschließen der Klappen für einen neuen Zentriervorgang erreicht. Die vollständige Öffnung der Klappen findet erst nach Durchlaufen des nachlaufenden Stammholzendes statt, was von der Meßanordnung detektierbar ist.

Die Klemmvorrichtung des Auslaufsförderers kann in einfacher Weise durch eine von oben in Richtung Auslaufförderer bewegbare zangenähnliche Backe mit einer gezahnten konkaven Kante gebildet sein. An dieser Stelle ist die gezahnte konkave Kante mit Vorteil einsetzbar, da der Stamm durch die Zentriereinrichtung vorher bereits zentriert war.

Die Klemmvorrichtung zur Durchführung eines Endkappschnitts am nachlaufenden Ende des Stammholzes ist wirksam steuerbar und bleibt unwirksam gesteuert, wenn sich ein ausreichend langes Ende des Stammholzes auf dem Einlaufförderer befindet.

Für diesen Vorgang wird vorzugsweise eine Endrolle des Auslaufbandes von unten gegen das Stammholz verfahren, um als Gegenlager für die Klemmvorrichtung zu dienen.

Die Meßanordnung in den Klappen kann vorzugsweise durch vertikal untereinander angebrachte optische Sensoren, vorzugsweise Lichtschranken, gebildet sein.

Die Erfindung soll im folgenden anhand eines in der Zeichnung dargestellten Ausführungsbeispiels näher erläutert werden. Es zeigen:
- Figur 1: eine Draufsicht auf ein Einlaufband und ein Auslaufband mit dazwischen liegender Kappsäge in sechs verschiedenen Stadien der Bearbeitung eines Stammholzes,
- Figur 2: jeweils zu den Darstellungen gemäß Figur 1 gehörende Seitenansichten.

Die Zeichnung läßt ein Einlaufband als Einlaufförderer 1 erkennen, zu dessen beiden Seiten am stromabwärts liegenden Ende Klappen 2 angeordnet sind, die als Zentriervorrichtung um an ihren stromaufwärts liegenden Enden angeordneten vertikalen Drehachsen zum zentrierten Ergreifen eines Stammholzes S aufeinander zu schwenkbar sind. Am Ende des Einlaufbandes 1 ist eine Kappsäge 5 mit einem Sägegehäuse 4 angeordnet. Fluchtend mit dem Einlaufband schließt sich stromabwärts von der Kappsäge 5 ein Auslaufband als Auslaufförderer 6 an. Nahe beiderseits der Kappsäge 5 sind Einlaufsband 1 und Auslaufband 6 mit jeweils einer Endrolle 7, 8 versehen, die heb- und senkbar und in Form von Doppelkegelrollen ausgebildet sind.

Oberhalb des zur Kappsäge 5 zeigenden Endes des Auslaufbandes 6 befindet sich eine Klemmvorrichtung 9 in Form einer von oben nach unten bewegbaren Klemmbacke, die eine (nicht dargestellte) konkave und gezahnte Klemmkante aufweist. Das Stadium A zeigt ein auf dem Einlaufband 1 einlaufendes Stammholz S mit den Klappen 2, der Kappsäge 5 und der Klemmvorrichtung 9 sowie den Endrollen 7, 8 in Ausgangsstellung.

Beim Durchlaufen der Meßanordnung 3 in den Klappen 2 wird die Höhe des Stammholzes S detektiert und mit dem detektierten Wert die Kappsäge 5 aus der Ausgangsposition (Stadium A) in eine von der detektierten Stammholzhöhe abhängige Bereitschaftsstellung verfahren (Stadium B). Die Endrollen 7, 8 verbleiben in der im wesentlichen horizontalen Lage zu dem Einlaufband 1 bzw. Auslaufband 6.

Nachdem das Stammholz S unter die Kappsäge 5 gefahren ist, schließen die Klappen 2 und zentrieren somit das Stammholz S etwa in der Mitte des Einlaufbandes 1. Gleichzeitig wird die Endrolle 7 des Einlaufbandes 1 von unten gegen das Stammholz S gedrückt, wodurch das Stammholz etwas angehoben werden kann. Dieser Anhebevorgang ist aufgrund der in vertikaler Richtung geraden Kanten der Klappen 2 möglich.

Anschließend erfolgt der Sägeschnitt mit der Kappsäge 5 von oben nach unten. Dabei ist die Endrolle 8 des Auslaufbandes 6 nach unten abgeklappt, um ungehindertes Herabfallen des abgesägten Endes des Stammholzes zu ermöglichen (Stadium C).

Anschließend (Stadium D) werden die Klappen 2 nur teilweise geöffnet, um einen Weitertransport des Stammholzes zu erlauben. Eine vollständige Öffnung der Klappen 2 in die Ausgangsstellung (Stadium A) unterbleibt, um Einstellzeiten zu minimieren. Aus dem gleichen Grunde ist auch die Kappsäge 5 nicht in ihrer Ausgangsstellung (Stadium A) sondern in ihrer Bereitschaftsstellung (Stadium B) verfahren.

Nach einem erneuten Klemmen durch die Klemmvorrichtung (Stadium E) wird ein erneuter Schnitt durchgeführt. Befindet sich dabei nur noch ein kurzes nachlaufendes Ende in der Klemmvorrichtung 2 kann bereits die Klemmvorrichtung 9 wirksam geschaltet werden, wobei die hochgedrückte Endrolle 8 als Gegenlager dient.

Anschließend wird das Reststück des Stammholzes S weitertransportiert (Stadium F), mit der Klemmvorrichtung 9 im Zusammenwirken mit der Endrolle 8 geklemmt und dann der letzte Kappschnitt am nachlaufenden Ende des Stammholzes S ausgeführt.

Die erfindungsgemäße Kappsägevorrichtung verwirklicht minimale Klemm- und Zentriervorgänge mit minimalen Zustellwegen ohne Einbuße der Funktionsfähigkeit, so daß eine gleichgute Kappfunktion in kürzerer Bearbeitungszeit erreicht werden kann.

## Patentansprüche

1. Kappsägevorrichtung für Stammholz mit einem Einlaufförderer (1) und mit einer am stromabwärts gelegenen Ende angeordneten Zentriervorrichtung (2), einem Auslaufförderer (6) mit einer am stromaufwärts gelegenen Ende angeordneten Klemmvorrichtung (9) und wenigstens einer zwischen den Förderern (1, 6) angeordneten, einen Schnitt von oben nach unten ausführenden Kappsäge (5), **dadurch gekennzeichnet, daß** die Zentriervorrichtung des Einlaufförderers (1) aus zwei beiderseits des Einlaufförderers (1) angeordneten, über den Einlaufförderer (1) zueinander jeweils um eine stromaufwärts liegende vertikale Drehachse schwenkbar angeordneten Klappen (2) mit in vertikaler Richtung geraden Kanten besteht und daß in die Klappen (2) eine die Höhe des Stammholzes (S) sensierende Meßanordnung (3) integriert ist, die mit einer Steuerung für die Kappsäge verbunden ist.

2. Kappsägevorrichtung nach Anspruch 1, dadurch gekennzeichnet, daß die Kappsäge (5) aus einer Kreissäge und einer daneben angeordneten Ketten-Schwenksäge besteht und daß die Steuerung zur Auswahl einer der Sägen entsprechend der gemessen Stammholzhöhe ausgebildet ist.

3. Kappsägevorrichtung nach Anspruch 1 oder 2, dadurch gekennzeichnet, daß die Steuerung eine Zustelleinrichtung der Kappsäge (5) steuert, mit der die Kappsäge (5) aus einer Ausgangstellung (Stadium A) in eine von der gemessenen Stammholzhöhe abhängigen Bereitschaftsstellung (Stadium B, D) bewegbar ist.

4. Kappsägevorrichtung nach einem der Ansprüche 1 bis 3, dadurch gekennzeichnet, daß eine Endrolle (7) des Einlaufförderers (1) für den Sägevorgang von unten gegen das Stammholz (S) verfahrbar ist.

5. Kappsägevorrichtung nach Anspruch 4, dadurch gekennzeichnet, daß die Endrolle (7) als Kegelrolle ausgebildet ist.

6. Kappsägevorrichtung nach einem der Ansprüche 1 bis 5, dadurch gekennzeichnet, daß die Klappen (2) für den Weitertransport des gekappten Stammholzes (S) nur teilweise öffnen (Stadium D) solange ein Stammholzende zwischen den Klappen (2) noch detektierbar ist.

7. Kappsägevorrichtung nach Anspruch 6, dadurch gekennzeichnet, daß nach Durchlaufen des nachlaufenden Stammholzendes die Klappen (2) vollständig öffnen.

8. Kappsägevorrichtung nach einem der Ansprüche 1 bis 7, dadurch gekennzeichnet, daß die Klemmvorrichtung (9) des Auslaufförderers (6) durch eine von oben in Richtung Auslaufförderers (6) bewegbare zangenähnliche Backe mit einer gezahnten, konkaven Kante gebildet ist.

9. Kappsägevorrichtung nach einem der Ansprüche 1 bis 8, dadurch gekennzeichnet, daß die Klemmvorrichtung (9) zur Durchführung eines Endkappschnitts am nachlaufenden Ende des Stammholzes (S) wirksam steuerbar ist und unwirksam gesteuert bleibt, wenn sich ein ausreichend langes Ende des Stammholzes (S) auf dem Einlaufförderer (1) befindet.

10. Kappsägevorrichtung nach einem der Ansprüche 1 bis 9, dadurch gekennzeichnet, daß eine Endrolle (8) des Auslaufförderers (6) von unten gegen das Stammholz (S) verfahrbar ist.

11. Kappsägevorrichtung nach Anspruch 10, dadurch gekennzeichnet, daß eine Steuerung die Endrolle (8) des Auslaufförderers (6) von unten gegen das Stammholz (S) bewegt, wenn die Klemmvorrichtung (9) wirksam gesteuert wird.

12. Kappsägevorrichtung nach einem der Ansprüche 1 bis 11, dadurch gekennzeichnet, daß die Meßanordnung (3) durch vertikal untereinander angebrachte optische Sensoren, vorzugsweise Lichtschranken, gebildet ist.

## Claims

1. Cross-cut saw device for tree trunks having a feed conveyor (1) and having a centring device (2) disposed at the downstream end, a discharge conveyor (6) with a clamping device (9) disposed at its upstream end and at least one cross-cut saw (5) disposed between the conveyors (1, 6) and effecting a cut from above in a downward direction, **characterized in that** the centring device of the feed conveyor (1) comprises two flaps (2), which have straight edges in a vertical direction, are disposed on either side of the feed conveyor (1) and are arranged so as to be capable of swivelling in each case about an upstream vertical axis of rotation over the feed conveyor (1) towards one another, and that integrated into the flaps (2) is a measuring arrangement (3), which detects the height of the tree trunk (S) and is connected to a control device for the cross-cut saw.

2. Cross-cut saw device according to claim 1, characterized in that the cross-cut saw (5) comprises a circular saw and an adjacent-lying swivelling chain saw and that the control device is designed so as to select one of the saws in accordance with the measured height of the tree trunk.

3. Cross-cut saw device according to claim 1 or 2, characterized in that the control device controls an setting device of the cross-cut saw (5), by means of which the cross-cut saw (5) is movable out of a starting position (stage A) into a stand-by position (stage B, D) dependent upon the measured height of the tree trunk.

4. Cross-cut saw device according to one of claims 1 to 3, characterized in that, for the sawing process, an end roller (7) of the feed conveyor (1) is movable from below against the tree trunk (S).

5. Cross-cut saw device according to claim 4, characterized in that the end roller (7) takes the form of a tapered roller.

6. Cross-cut saw device according to one of claims 1 to 5, characterized in that the flaps (2), for further conveying of the cut tree trunk (S), open only partially (stage D) so long as a tree trunk end is still detectable between the flaps (2).

7. Cross-cut saw device according to claim 6, characterized in that, after the trailing end of the tree trunk has passed through, the flaps (2) open fully.

8. Cross-cut saw device according to one of claims 1 to 7, characterized in that the clamping device (9) of the discharge conveyor (6) is formed by a pincer-like jaw, which has a serrated, concave edge and is movable from above in the direction of the discharge conveyor (6).

9. Cross-cut saw device according to one of claims 1 to 8, characterized in that the clamping device (9) is actively controllable for effecting a final cross-cut at the trailing end of the tree trunk (S) and remains inactively controlled when there is a sufficiently long end of the tree trunk (S) situated on the feed conveyor (1).

10. Cross-cut saw device according to one of claims 1 to 9, characterized in that an end roller (8) of the discharge conveyor (6) is movable from below against the tree trunk (S).

11. Cross-cut saw device according to claim 10, characterized in that a control device moves the end roller (8) of the discharge conveyor (6) from below against the tree trunk (S) when the clamping device (9) is actively controlled.

12. Cross-cut saw device according to one of claims 1 to 11, characterized in that the measuring arrangement (3) is formed by optical sensors, preferably light barriers, disposed vertically one below the other.

## Revendications

1. Dispositif de tronçonnage pour troncs d'arbre, comprenant un transporteur d'entrée (1) et un dispositif de centrage (2) disposé à l'extrémité située à l'aval, un transporteur de sortie (6) avec un dispositif de serrage (9) disposé à l'extrémité située à l'amont, et au moins une scie à tronçonner (5) disposée entre les transporteurs (1, 6), exécutant une coupe du haut vers le bas, caractérisé en ce que le dispositif de centrage du transporteur d'entrée (1) consiste en deux battants (2) ayant en direction verticale des bords droits, ces battants étant disposés des deux côtés du transporteur d'entrée (1) et montés pivotant l'un vers l'autre au-dessus du transporteur d'entrée (1) chacun autour d'un axe vertical s'étendant en amont, et en ce que dans les battants (2) est intégré un agencement de mesure (3) captant la hauteur du tronc d'arbre (2) et lié avec une commande pour la scie à tronçonner.

2. Dispositif de tronçonnage selon la revendication 1, caractérisé en ce que la scie à tronçonner (5) consiste en une scie circulaire et en une scie oscillante à chaîne disposée à côté, et en ce que la commande est conçue pour choisir l'une des scies selon la hauteur mesurée du tronc d'arbre.

3. Dispositif de tronçonnage selon la revendication 1 ou 2, caractérisé en ce que la commande pilote un agencement de positionnement de la scie à tronçonner (5), par lequel la scie à tronçonner (5) est mobile d'une position de départ (stade A) à une position préparatoire (stade B, D) dépendante de la hauteur mesurée du tronc d'arbre.

4. Dispositif de tronçonnage selon l'une des revendications 1 à 3, caractérisé en ce qu'un rouleau terminal (7) du transporteur d'entrée (1) est déplaçable d'en bas contre le tronc d'arbre (S) pour le processus de sciage.

5. Dispositif de tronçonnage selon la revendication 4, caractérisé en ce que le rouleau terminal (7) est réalisé sous la forme d'un rouleau conique.

6. Dispositif de tronçonnage selon l'une des revendications 1 à 5, caractérisé en ce que les battants (2) ne s'ouvrent que partiellement (stade D) pour la suite du transport du tronc d'arbre (S) écourté, tant qu'une extrémité de tronc d'arbre est encore détectable entre les battants (2).

7. Dispositif de tronçonnage selon la revendication 6, caractérisé en ce qu'après le passage de l'extrémité arrière du tronc d'arbre les battants (2) s'ouvrent complètement.

8. Dispositif de tronçonnage selon l'une des revendications 1 à 7, caractérisé en ce que le dispositif de serrage (9) du transporteur de sortie (6) est constitué par une mâchoire analogue à une pince, mobile d'en haut en direction du transporteur de sortie (6), et munie d'une arête dentée concave.

9. Dispositif de tronçonnage selon l'une des revendications 1 à 8, caractérisé en ce que le dispositif de serrage (9) est pilotable pour être actif pour l'exécution d'une coupe de tronçonnage finale à l'extrémité arrière du tronc d'arbre (S), et reste piloté inactif lorsqu'une extrémité suffisamment longue du tronc d'arbre (S) se trouve sur le transporteur d'entrée (1).

10. Dispositif de tronçonnage selon l'une des revendications 1 à 9, caractérisé en ce qu'un rouleau terminal (8) du transporteur de sortie (6) est déplaçable d'en bas contre le tronc d'arbre (S).

11. Dispositif de tronçonnage selon la revendication 10, caractérisé en ce qu'une commande déplace le rouleau terminal (8) du transporteur de sortie (6) d'en bas contre le tronc d'arbre (S), lorsque le dispositif de serrage (9) est piloté actif.

12. Dispositif de tronçonnage selon l'une des revendications 1 à 11, caractérisé en ce que l'agencement de mesure (3) est constitué par des capteurs optiques rapportés verticalement l'un au-dessous de l'autre, de préférence des barrières lumineuses.
